# EUROPÄISCHE PATENTSCHRIFT

(11) **EP 0 285 886 B1**
(45) Veröffentlichungstag und Bekanntmachung des Hinweises auf die Patenterteilung: **24.07.1991**
(21) Anmeldenummer: 88104412.7
(22) Anmeldetag: 19.03.1988
(51) Int. Cl.: D06C 15/08

(54) **Verfahren und Vorrichtung zum Gasbeheizen von Kalanderwalzen**
Method and apparatus for gas heating of calender rolls
Procédé et installation pour le chauffage au gaz de rouleaux de calandre

(30) Priorität: 10.04.1987 DE 3712202
(43) Veröffentlichungstag der Anmeldung: 12.10.1988
(73) Patentinhaber: Ramisch Kleinewefers GmbH, D-47803 Krefeld (DE)
(72) Erfinder: Nacken, Hans, D-4154 Tönisvorst (DE); Mai, Udo, D-4154 Tönisvorst 1 (DE)
(74) Vertreter: Goddar, Heinz J., Dr.

(56) Entgegenhaltungen:
- US-A- 3 421 746
- US-A- 3 584 846
- US-A- 3 698 696

## Beschreibung

Die Erfindung betrifft ein Verfahren zum Gasbeheizen von Kalanderwalzen mittels einer Mehrzahl von nebeneinander auf einem sich achsenparallel durch die Kalanderwalze erstreckenden Gaszufuhrrohr angeordneten, auf die Innenfläche der zu beheizenden Kalanderwalze ausgerichteten Gasdüsen, sowie eine Vorrichtung zur Durchführung dieses Verfahrens.

Es ist bekannt, zur Erreichung besonderer Effekte Textilkalander mittels einer Gasheizung zu beheizen. Die Brenner werden dabei durch Gasdüsen gebildet, die nebeneinander auf einem sich achsenparallel durch die zu beheizende Kalanderwalze Gaszufuhrrohr erstrecken, wobei die Gasdüsen auf die Innenfläche der Kalanderwalze gerichtet sind (vgl. US-A-3 698 696).

Die erreichte Temperatur auf der äußeren Oberfläche der Kalanderwalze ist dabei sowohl von der Menge der der Fläche der Kalanderwalze zugeführten als auch der Menge der von der Kalanderwalze durch Abstrahlung, insbesondere aber von der auf der Kalanderwalze aufliegenden Materialbahn abgeführten Energie abhängig.

Es ist bekannt, daß Flammen in unterschiedlichen Zonen unterschiedliche Temperaturen aufweisen. Die Menge der auf eine Fläche übertragenen Wärmeenergie ist damit davon abhängig, in welcher Flammenzone diese Fläche angeordnet ist. Dies führt dazu, daß bei einer räumlichen Anordnung der Gasdüse derart, daß bei einer mittleren Flammenhöhe eine optimale Wärmeenergieübertragung gegeben ist, sowohl bei einer größeren Flammenlänge als auch bei geringerer Flammenlänge die Übertragung der Wärmeenergie suboptimal ist. Bei einer derartigen suboptimalen Wärmeübertragung sind die auftretenden Energieverluste erheblich, weiter erwärmt sich der Luftraum in der Kalanderwalze unnötig, was zu einer zusätzlichen thermischen Belastung der Walzenlagerungen führen kann.

Der Erfindung liegt damit die Aufgabe zugrunde, ein Verfahren und eine Vorrichtung zu schaffen, bei der ein optimaler Wärmeübergang zwischen Gasbrenner und der Kalanderwalze bei unterschiedlichen Flammhöhen gewährleistet ist.

Erfindungsgemäß wird diese Aufgabe gelöst durch Anstellen des die Gasdüsen tragenden Gaszufuhrrohres relativ zu der Innenfläche der Kalanderwalze in Abhängigkeit von der jeweiligen Flammenhöhe derart, daß der Abstand zwischen dem Gaszufuhrrohr und der Innenfläche der Kalanderwalze bei größerer flamme entsprechend vergrößert wird.

Vorzugsweise erfolgt das Anstellen des Gaszufuhrrohres relativ zu der Innenfläche der zu beheizenden Kalanderwalze in Abhängigkeit von dem Druck des dem Gaszufuhrrohr zugeführten Gas/Luft-Gemisches.

Die entsprechende Vorrichtung zeichnet sich dadurch aus, daß das Gaszufuhrrohr beidseitig außerhalb der Kalanderwalze über elektromotorische Stellzylinder höhenverstellbar aufgehängt ist.

Vorzugsweise ist ein über eine Signaleingangsleitung mit einem Temperaturregler und über Signalausgangsleitungen mit den Stellylindern und mit Gleich/Verhältnis-Druckreglern für die Gaszufuhr verbundenes, die Menge der dem Gaszufuhrrohr zugeführten Luft bestimmendes Motor-Luftregelventil vorgesehen.

Weitere Merkmale und Vorteile der Erfindung ergeben sich aus der Beschreibung, in der ein Ausführungsbeispiel der Erfindung anhand einer Zeichnung erläutert wird. Dabei zeigt:

- Fig. 1: das Regelschema einer derartigen Vorrichtung, und
- Fig. 2: eine schematische Darstellung der verschiedenen optimalen Positionen des Gaszufuhrrohres relativ zu der Innenfläche der Kalanderwalze.

Eine Gasleitung 22 versorgt zwei Gleich/Verhältnis-Druckregler 16 von einem Gasanschluß 20 über einen Kugelhahn 24 mit Gas. Von den beiden Gleich/Verhältnis-Druckreglern 16 wird das Gas sodann über mit einem Druckknopfhahn versehene Manometer 28 kontrolliert über Durchflußmesser 26 und Handabsperrventile 30 dem Gaszufuhrrohr 10 zugeführt.

Über eine Leitung 32 wird über ein Luftfilter 34 angesaugte, in einem Verdichter 36 verdichtete Luft von einem mit einem Druckknopfhahn versehenen Manometer 38 kontrolliert einem mit einem Rückführpotentiometer versehenen Motor-Luftregelventil 18 zugeführt. Die durch das Motor-Luftregelventil 18 strömende Luft wird in zwei Zweige aufgeteilt, die jeweils mit einem Durchflußmesser 40, einem Manometer mit Druckknopfhahn 42 und Regulierventilen 44, 46 versehen sind, wobei die Luft durch das Regulierventil 44 sich in dem Gaszufuhrrohr 10 mit dem zugeführten Gas mischt und die Luft durch das Regulierventil 46 zu einer Sekundärluft-Kammer 48 zwischen dem Gaszufuhrrohr 10 und den Brennerdüsen 50 geführt wird.

Weiter ist eine elektrische Steuereinrichtung vorgesehen, die aus zwei Temperaturautomaten 54, einem mit der Luftleitung 32 verbundenen Druckwächter 52, Zündtransformatoren 56 und einem mit einem Temperaturfühler 58 versehenen Temperaturregler 60 besteht.

Der Temperaturregler 60 wirkt über eine Signaleingangsleitung 62 auf das mit einem Rückführpotentiometer versehene Motor-Luftregelventil 18. Dieses steuert über Signalausgangsleitungen 64 elektromotorische Stellzylinder 12, an denen das Gaszufuhrrohr 10 aufgehängt ist. Weiter steuert das Motor-Regelventil 18 über Signalausgangsleitungen 66 die die Gaszufuhr zu dem Gaszufuhrrohr 10 bestimmenden Gleich/Verhältnis-Druckregler 16.

Von dem Motor-Luftregelventil 18 wird somit sowohl die Menge der Gaszufuhr zu dem Gaszufuhrrohr 10 als auch die Menge der dem Gaszufuhrrohr 10 zur Bildung eines Luft/Gas-Gemisches zugeführten Primärluft sowie die Menge der der Sekundärluftkammer 48 zugeführten Sekundärluft geregelt. Weiter wird von dem Motor-Luftregelventil 18 aber auch die Anstellung des an den elektromotorischen Stellzylindern 12 aufgehängten Gaszufuhrrohres 10 relativ zu der ― in Fig. 1 nicht gezeigten ― Innenfläche der Kalanderwalze bestimmt.

Die vorgeschlagene Ausbildung einer Gasheizung für Textilkalander ermöglicht es somit, das Gaszufuhrrohr mit den von ihm getragenen Gasdüsen jeweils so gegenüber der Innenfläche der Kalanderwalze anzustellen, daß ― wie dies Fig. 2 schematisch zeigt ― die Zone mit der höchsten Flammentemperatur an der Fläche anliegt, wodurch eine optimale Wärmeübertragung gewährleistet ist. Bei einer größeren als mittleren Gaszufuhr wird dementsprechend der Stellzylinder 12 über das Motor-Luftregelventil derart geregelt, daß das Gaszufuhrrohr 10 abgesenkt wird. Bei einer kleineren als mittleren Gaszufuhr (und natürlich auch entsprechender kleinerer Luftzufuhr) wird das Gaszufuhrrohr entsprechend in eine Stellung angehoben, in der die relativ kleine Flamme mit ihrer heißesten Zone an der Innenfläche der Kalanderwalze anliegt. Neben einem Verstellen in einer vertikalen Ebene könnte das Gaszufuhrrohr 10 natürlich auch in einer horizontalen Ebene entsprechend verstellt werden.

In der Zeichnung sind weiter Schieber 68 angedeutet, die mittels Handkurbeln 70 der jeweiligen Breite der auf der Kalanderwalze aufliegenden Materialbahn entsprechend in das Gaszufuhrrohr 10 eingeschoben werden können, wodurch eine geeignete Temperatursteuerung im Bereich der Kanten der Materialbahn erreicht werden kann. Diese Ausgestaltung ist Gegenstand der gleichzeitig eingereichten Patentanmeldung P 37.. ... (Anwaltsakte RX 1607), wobei die Erfindung insbesondere in Verbindung mit der dort erläuterten Schieber/Gaszufuhrrohr-Kombination von Vorteil ist. Dabei empfiehlt es sich dann, die Anstellung des Gaszufuhrrohres entsprechend dem Neigungswinkel des Schiebers vorzunehmen.

Die in der vorstehenden Beschreibung, in der Zeichnung sowie in den Ansprüchen offenbarten Merkmale der Erfindung können sowohl einzeln als auch in beliebiger Kombination für die Verwirklichung der Erfindung in ihren verschiedenen Ausführungsformen wesentlich sein.

## Patentansprüche

1. Verfahren zum Gasbeheizen von Kalanderwalzen mittels einer Mehrzahl von nebeneinander auf einem sich achsenparallel durch die Kalanderwalze erstreckenden Gaszufuhrrohr angeordneten, auf die Innenfläche der zu beheizenden Kalanderwalze ausgerichteten Gasdüsen, gekennzeichnet durch Anstellen des die Gasdüsen tragenden Gaszufuhrrohres relativ zu der Innenfläche der Kalanderwalze in Abhängigkeit von der jeweiligen Flammenhöhe derart, daß der Abstand zwischen dem Gaszufuhrrohr und der Innenfläche der Kalanderwalze bei größerer Flamme entsprechend vergrößert wird.

2. Verfahren nach Anspruch 1, gekennzeichnet durch Anstellen des Gaszufuhrrohres relativ zu der Innenfläche der zu beheizenden Kalanderwalze in Abhängigkeit von dem Druck des dem Gaszufuhrrohr zugeführten Gas/Luft-Gemisches.

3. Vorrichtung zur Durchführung des Verfahrens nach Anspruch 1 oder 2, mit einem sich achsenparallel durch die Kalanderwalze erstreckenden, eine Vielzahl von nebeneinander angeordneten, auf die Innenfläche der zu beheizenden Kalanderwalze ausgerichteten Gasdüsen tragenden Gaszufuhrrohr, dadurch gekennzeichnet, daß das Gaszufuhrrohr (10) beidseitig außerhalb der Kalanderwalze über elektromotorische Stellzylinder (12) höhenverstellbar aufgehängt ist.

4. Vorrichtung nach Anspruch 3, gekennzeichnet durch ein über eine Signaleingangsleitung mit einem Temperaturregler (6) und über Signalausgangsleitungen mit den Stellzylindern (12) und mit Gleich/Verhältnis-Druckreglern (16) für die Gaszufuhr verbundenen, die Menge der dem Gaszufuhrrohr (10) zugeführten Luft bestimmenden Motor-Luftregelventil (18).

## Claims

1. A method for the gas heating of calender rollers by means of a plurality of gas jets disposed side by side on a gas pipe extending through and parallel to the axis of the calender roller, said gas jets being directed towards the inner surface of the calender for heating, characterised by the gas supply pipe carrying the gas jets being so positioned relatively to the inner surface of the calender roller in dependence on the flame height at any time that the distance between the gas supply pipe and the inner surface of the calender roller is increased accordingly in the case of a larger flame.

2. A method according to claim 1, characterised by the gas supply pipe being positioned relatively to the inner surface of the heated calender roller in dependence on the pressure of the gas-air mixture supplied to the gas supply pipe.

3. Apparatus for performing the method according to claim 1 or 2, comprising a gas supply pipe extending through the calender roller parallel to the axis thereof and carrying a plurality of gas jets disposed side by side and directed towards the inner surface of the calender roller for heating, characterised in that the gas supply pipe (10) is suspended on both sides outside the calender roller so as to be vertically adjustable by means of electric motor driven servocylinders (12).

4. Apparatus according to claim 3, characterised by a motorised air control valve (18) which governs the quantity of air supplied to the gas supply pipe (10) and which is connected via a signal input line to a temperature controller (60) and via signal output lines to the servocylinders (12) and to equal/proportional pressure controllers (16) for the gas supply.

## Revendications

1. Procédé pour le chauffage au gaz de rouleaux de calandre au moyen de plusieurs buses de gaz disposées côte à côte sur un tube d'alimentation en gaz s'étendant parallèlement à l'axe au travers du rouleau de calandre, les buses de gaz étant dirigées vers la surface intérieure du rouleau de calandre devant être chauffé, caractérisé par un réglage du tube d'alimentation en gaz portant les buses de gaz, par rapport à la surface intérieure du rouleau de calandre, en fonction de la hauteur de flamme considérée, de telle sorte que la distance entre le tube d'alimentation en gaz et la surface intérieure du rouleau de calandre soit augmentée de manière correspondante dans le cas d'une flamme plus grande.

2. Procédé selon la revendication 1, caractérisé par un réglage du tube d'alimentation en gaz par rapport à la surface intérieure du rouleau de calandre à chauffer, en fonction de la pression du mélange gaz/air amené au tube d'alimentation en gaz.

3. Dispositif pour la mise en oeuvre du procédé selon la revendication 1 ou 2, comportant un tube d'alimentation en gaz qui s'étend parallèlement à l'axe, au travers du rouleau de calandre et qui porte un grand nombre de buses de gaz disposées côte à côte et dirigées vers la surface intérieure du rouleau de calandre à chauffer, caractérisé en ce que le tube d'alimentation en gaz (10) est suspendu de manière réglable en hauteur, des deux côtés, en-dehors du rouleau de calandre, au moyen de vérins de positionnement (12) à moteur électrique.

4. Dispositif selon la revendication 3, caractérisé par une soupape de régulation d'air motorisée (18) déterminant la quantité d'air amenée au tube d'alimentation en gaz (10), reliée par une ligne d'entrée de signal à un régulateur de température (60) et, par l'intermédiaire de lignes de sortie de signal, aux vérins de positionnement (12) et à des manostats de proportionnement et d'égalisation (16) pour l'alimentation en gaz.
